# EUROPÄISCHE PATENTSCHRIFT

(11) **EP 3 786 986 B1**
(45) Veröffentlichungstag und Bekanntmachung des Hinweises auf die Patenterteilung: **04.10.2023**
(21) Anmeldenummer: 19194173.1
(22) Anmeldetag: 28.08.2019
(51) Int. Cl.: H01F 27/42, H01F 27/38, H01F 29/02

(54) **SCHALTUNGSANORDNUNG ZUR VERRINGERUNG EINES GLEICHFLUSS-ANTEILS IM WEICHMAGNETISCHEN KERN EINES TRANSFORMATORS**
CIRCUIT ASSEMBLY FOR THE REDUCTION OF A UNIDIRECTIONAL FLUX COMPONENT IN THE SOFT MAGNETIC CORE OF A TRANSFORMER
CIRCUIT DE RÉDUCTION D'UNE PART DE FLUX CONTINU DANS LE NOYAU MAGNÉTIQUE MOU D'UN TRANSFORMATEUR

(43) Veröffentlichungstag der Anmeldung: 03.03.2021
(73) Patentinhaber: Siemens Energy Global GmbH & Co. KG, 81739 München (DE)
(72) Erfinder: Hamberger, Peter, 4202 Kirchschlag bei Linz (AT)

(56) Entgegenhaltungen:
- EP-A1- 3 080 821
- EP-A1- 3 196 902
- EP-A1- 3 783 630
- DE-A1- 2 723 767
- DE-A1- 4 021 860

## Beschreibung

### Technisches Gebiet

Die Erfindung betrifft eine Schaltungsanordnung zur Verringerung eines Gleichfluss-Anteils im weichmagnetischen Kern eines Transformators.

### Stand der Technik

Bei elektrischen Transformatoren, wie sie in Energieverteilungsnetzen eingesetzt werden, kann es zu einer unerwünschten Einspeisung eines Gleichstroms in die Primärwicklung oder Sekundärwicklung kommen. Eine solche Gleichstromeinspeisung, auch als DC-Anteil bezeichnet, kann beispielsweise von elektronischen Baukomponenten herrühren, wie sie heutzutage bei der Ansteuerung von elektrischen Antrieben oder auch bei der Blindleistungskompensation verwendet werden. Eine andere Ursache können sogenannte geomagnetisch induzierte Ströme (englisch "Geomagnetically Induced Currents", GIC) sein.

Aufgrund von Sonnenwinden wird das Erdmagnetfeld verändert und damit werden an Leiterschleifen an der Erdoberfläche sehr niederfrequente Spannungen induziert. Bei langen elektrischen Energieübertragungsleitungen kann die induzierte Spannung relativ große niederfrequente Ströme (Quasi-Gleichströme) bewirken. Geomagnetisch induzierte Ströme treten ungefähr in Zehnjahreszyklen auf. Sie verteilen sich gleichmäßig auf alle (drei) Phasen, können pro Phase bis zu 30 A erreichen und fließen über den Sternpunkt eines Transformators ab. Dies führt zu einer starken Sättigung des Kerns des Transformators in einem Halbzyklus und daher zu einem starken Erregerstrom in einem Halbzyklus. Diese zusätzliche Erregung hat einen starken Oberwellenanteil und dadurch werden durch das Streufeld mit Oberwellenanteil Wirbelstromverluste in Wicklungen und Eisenteilen des Transformators verursacht. Dies kann zu lokaler Überhitzung im Transformator führen. Weiters kommt es durch den starken Erregungsbedarf zu einem hohen Blindleistungsverbrauch und Spannungsabfall. Gemeinsam kann dies zur Instabilität des Energieübertragungsnetzes führen. Stark vereinfacht gesprochen verhält sich der Transformator in einer Halbwelle wie eine Drossel.

Manche Energieübertragungsunternehmen verlangen daher in der Spezifikation von Transformatoren bereits 100 A Gleichstrom für den Sternpunkt des Transformators.

Gemäß der WO 2012/041368 A1 und der WO 2015/086048 A1 wird eine in einer Kompensationswicklung induzierte elektrische Spannung genutzt und für die Kompensation des störenden magnetischen Gleichfluss-Anteils herangezogen, indem ein Thyristorschalter in Serie mit einer Strombegrenzungsdrossel geschaltet wird, um den Kompensationsstrom in die Kompensationswicklung einzubringen. Diese Lösung funktioniert gut für auszugleichende Gleichströme in einem Bereich, die um eine Größenordnung kleiner sind als geomagnetisch induzierte Ströme, also etwa im Bereich unter 10 A. Für geomagnetisch induzierte Ströme müsste man auf die Mittelspannungsebene gehen, also in den Bereich von etwa 5 oder 8 kV, und leistungsstarke Thyristoren einsetzen. Aufgrund der hohen Verlustleistung derartiger Thyristoren wäre eine eigene Kühlung für die Thyristoren vorzusehen, sodass diese Lösung dann nicht wirtschaftlich wäre.

Eine andere Lösung für geomagnetisch induzierte Ströme stellt der sogenannte DC Blocker dar, bei dem im Prinzip ein Kondensator in den Sternpunkt des Transformators geschaltet wird. Diese Lösung ist problematisch, weil durch das Aufladen des Kondensators eine Verlagerungsspannung entsteht. Darüber hinaus ist die Verlagerungsspannung am Kondensator begrenzt, sodass in der Regel nicht der gesamte Gleichstrom geblockt werden kann. Problematisch ist diese Lösung auch, wenn es zu einem Kurzschluss im Übertragungsnetz und daher zu Nullströmen kommt.

Weiterer Stand der Technik ist in der EP 3 196 902 A1, der DE 40 21 860 A1 und der DE 27 23 767 A1 beschrieben. Darstellung der Erfindung

Es ist eine Aufgabe der vorliegenden Erfindung, den Stand der Technik weiterzuentwickeln.

Diese Aufgabe wird durch eine Vorrichtung mit den Merkmalen des Patentanspruchs 1 gelöst. Vorteilhafte Ausgestaltungen ergeben sich aus den Unteransprüchen.

### Kurzbeschreibung der Figur

Die Erfindung wird anhand von Figuren näher erläutert.

Es zeigen beispielhaft:
Fig. 1 ein Ausführungsbeispiel der erfindungsgemäßen Lösung mit Transraktor und
Fig.2 ein Ausführungsbeispiel mit steuerbarem Widerstand.

Bei der sogenannten Gleichstrom-Kompensation wird gezielt Gleichstrom in eine Kompensationswicklung CW eingebracht, um die Gleichstrommagnetisierung des Transformatorkerns aufzuheben. Zum Einbringen der notwendigen magnetischen Durchflutung (der sogenannten Gleichstrom-Amperewindungen) in die Kompensationswicklung CW macht man sich die in der Kompensationswicklung CW induzierte Wechselspannung zunutze, die Kompensationswicklung 1 wirkt wie eine ideale Wechselspannungsquelle. An die Kompensationswicklung CW ist eine Diode D1 in Serie mit einer Strombegrenzungsdrossel L geschaltet, mittels welchen die in der Kompensationsspannung CW induzierte Spannung gleichgerichtet wird.

Der so gewonnene Gleichstrom ist indirekt proportional zur wirksamen Induktivität I_{DC} ~ 1/L der Strombegrenzungsdrossel. Diese ist erfindungsgemäß aus mittels Halbleiterschaltern S₁, S2,... Sn schaltbaren Teilinduktivitäten L1,L2,L3,L4 aufgebaut und weist daher eine einstellbare Induktivität auf. Durch Zu- und Wegschalten von beispielsweise N Teilinduktivitäten kann daher der Gleichstrom in N gleichen Teilschritten (Inkrementen) verändert werden.

Durch einen zur Strombegrenzungsdrossel L parallel geschalteten Transraktor T, wie er beispielsweise aus der AT 519 338 A1 bekannt ist, kann eine stufenlose Gleichstromstellung erfolgen.

Gemäß dieser Schrift wird unter einem Transraktor die Kombination von Transduktor und Drossel verstanden.

Dabei muss der Transraktor nur den N-ten Teil des Gleichstromes stellen und kann wesentlich kompakter gestaltet werden, als dies bei der Lösung nach der AT 519 338 A1 der Fall ist.

Ein weiterer wesentlicher Vorteil der erfindungsgemäßen Lösung besteht darin, dass die mittels Strombegrenzungsdrossel L und Diode D1 erzeugten Strompulse nur die Grundharmonische und einen Gleichstrommittelwert aufweisen.

Es entstehen keine weiteren Oberwellen, welche die Wirbelstromverluste beträchtlich erhöhen könnten. Nur der kleine Resttransraktor-Strom zur stufenlosen Steuerung des Gleichstrom-Werts weist höhere harmonische Anteile auf, welche aber wegen der vergleichsweise geringen Stromstärke keine wesentliche Rolle spielen.

Die Teilinduktivitäten L1, L2, L3, L4 können z.B durch Anzapfungen in der Wicklung einer Drossel oder durch getrennte Teildrosseln realisiert werden.

Da die Bauleistung des Transraktors vergleichsweise gering ist, kann dieser mit günstigen Standardbauteilen realisiert werden. Überdies ist auch die Baugröße des Umrichters zur Beaufschlagung der Sekundärseite des Transraktors reduzierbar. Daher ist es auch möglich, ohne Steuertrafo für Spannungskompensation an der Sekundärseite auszukommen, wodurch der Platzbedarf der erfindungsgemäßen Lösung weiter reduziert wird.

Wie in Fig.2 dargestellt, umfasst eine bevorzugte Ausführungsform der Erfindung einen steuerbaren Widerstand ES, der anstelle eines Transraktors parallel zur Strombegrenzungsdrossel L zur stufenlosen Einstellung des Gleichstroms geschaltet ist.

Der Vorteil dieser Lösung liegt in der einfachen Realisierungsmöglichkeit, beispielsweise mittels Feldeffekttransistor (FET) sowie in dem vergleichsweise geringen Platzbedarf.

Die an dem steuerbaren Widerstand ES auftretende Verlustleistung kann vernachlässigt werden, da ja nur der den N-te Teil des Gleichstromes gestellt werden muß.

### Bezugszeichenliste

- CW: Kompensationswicklung
- L: Strombegrenzungsdrossel
- D1: Diode
- T: Transraktor
- S1, S2, S3, S4: Halbleiterschalter
- L1, L2, L3, L4: Teilinduktivitäten
- ES: Steuerbarer Widerstand

## Patentansprüche

1. Schaltungsanordnung zur Verringerung eines Gleichfluss-Anteils im weichmagnetischen Kern eines Transformators, mit einer Kompensationswicklung (CW), die mit dem Kern des Transformators magnetisch gekoppelt ist, wobei an die Kompensationswicklung eine Diode (D1) und in Serie dazu eine Strombegrenzungsdrossel(L) geschaltet sind, mittels welchen die in der Kompensationswicklung (CW) induzierte Spannung gleichgerichtet wird, **dadurch gekennzeichnet, dass** die Strombegrenzungsdrossel (L) aus mittels Halbleiterschaltern (S1, S2, S3, ... SN) schaltbaren Teilinduktivitäten aufgebaut ist und daher eine einstellbare Induktivität aufweist, so dass durch Zu- und Wegschalten von Teilinduktivitäten (L1,L2,L3,L4) der Gleichstrom verändert werden kann, wobei die schaltbaren Teilinduktivitäten (L1, L2, L3, L4) in Reihe schaltbar angeordnet sind.

2. Schaltungsanordnung nach Anspruch 1, **dadurch gekennzeichnet, dass** ein Transraktor (T) parallel zur Strombegrenzungsdrossel(L)geschaltet ist.

3. Schaltungsanordnung nach Anspruch 1, **dadurch gekennzeichnet, dass** ein steuerbarer Widerstand (ES) parallel zur Strombegrenzungsdrossel(L)geschaltet ist.

4. Schaltungsanordnung nach einem der Ansprüche 1 bis 3, **dadurch gekennzeichnet, dass** zur Bildung der Teilinduktivitäten die Wicklung der Strombegrenzungsdrossel (L) mit mehreren Anzapfungen versehen ist, wobei die Halbleiterschalter angeordnet sind als synchronisierte Stufenschalter (S1, S2, S3, S4) zur Ansteuerung der Anzapfungen.

## Claims

1. Circuit arrangement for reducing a DC flux component in the soft-magnetic core of a transformer, comprising a compensation winding (CW) that is magnetically coupled to the core of the transformer, wherein a diode (D1), and in series therewith a current-limiting reactor (L), are connected to the compensation winding, by means of which the voltage induced in the compensation winding (CW) is rectified, **characterized in that** the current-limiting reactor (L) is constructed from partial inductances that are able to be switched by means of semiconductor switches (S1, S2, S3, ... SN) and therefore has an adjustable inductance, such that the DC current can be changed by connecting in and disconnecting partial inductances (L1, L2, L3, L4), wherein the switchable partial inductances (L1, L2, L3, L4) are arranged so as to be able to be connected in series.

2. Circuit arrangement according to Claim 1, **characterized in that** a transactor (T) is connected in parallel with the current-limiting reactor (L).

3. Circuit arrangement according to Claim 1, **characterized in that** a controllable resistor (ES) is connected in parallel with the current-limiting reactor (L).

4. Circuit arrangement according to one of Claims 1 to 3, **characterized in that** the winding of the current-limiting reactor (L) is provided with a plurality of taps in order to form the partial inductances, wherein the semiconductor switches are arranged as synchronized tap changers (S1, S2, S3, S4) for actuating the taps.

## Revendications

1. Montage de diminution d'une composante de flux continu dans un noyau à magnétisme doux d'un transformateur, comprenant un enroulement (CW) de compensation, qui est couplé magnétiquement au noyau du transformateur, dans lequel sur l'enroulement de compensation est montée une diode (D1) et en série avec elle une bobine (L) de limitation du courant, au moyen desquelles la tension induite dans l'enroulement (CW) de compensation est redressée, **caractérisé en ce que** la bobine (L) de limitation du courant est composée d'inductances partielles pouvant être mises hors circuit au moyen d'interrupteurs (S1, S2, S3, ... SN) à semi-conducteur et a donc une inductance réglable, de sorte qu'en mettant en circuit et hors circuit des inductances (L1, L2, L3, L4) partielles le courant continu peut être modifié, les inductances (L1, L2, L3, L4) partielles pouvant être mises hors circuit étant montées en série avec possibilité d'être mises en circuit.

2. Montage suivant la revendication 1, **caractérisé en ce qu'**un transformateur (T) est monté en parallèle avec la bobine (L) de limitation du courant.

3. Montage suivant la revendication 1, **caractérisé en ce qu'**une résistance (ES) pouvant être commandée est montée en parallèle avec la bobine (L) de limitation du courant.

4. Montage suivant l'une des revendications 1 à 3, **caractérisé en ce que** pour la formation des inductances partielles, l'enroulement de la bobine (L) de limitation du courant est pourvu de plusieurs prises,
dans lequel les interrupteurs à semi-conducteur sont montés sous la forme d'interrupteurs (S1, S2, S3, S4) synchronisés à étage pour la commande des prises.
